# EUROPÄISCHE PATENTSCHRIFT

(11) **EP 0 552 444 B1**
(45) Veröffentlichungstag und Bekanntmachung des Hinweises auf die Patenterteilung: **20.03.1996**
(21) Anmeldenummer: 92120550.6
(22) Anmeldetag: 02.12.1992
(51) Int. Cl.: A47L 5/00, A47L 9/28

(54) **Staubsauger mit einer Trennwand**
Vacuum cleaner partition
Cloison de séparation pour aspirateur

(30) Priorität: 18.01.1992 DE 9200532 U
(43) Veröffentlichungstag der Anmeldung: 28.07.1993
(73) Patentinhaber: AEG Hausgeräte GmbH, D-90429 Nürnberg (DE)
(72) Erfinder: Stettner, Gerhard, Dipl.-Ing., W-8510 Fürth (DE); Smith, Roy, W-8500 Nürnberg (DE); Erdmann, Gerhard, Dipl.-Ing., W-8501 Puschendorf (DE); Wölfel, Dieter, W-8500 Nürnberg (DE)

(56) Entgegenhaltungen:
- EP-A- 0 136 894
- DE-A- 2 016 194
- FR-A- 1 214 203

## Beschreibung

Die Erfindung betrifft einen Staubsauger gemäß dem Oberbegriff des Anspruchs 1.

Es ist bei Staubsaugern ganz allgemein bekannt, zwischen zwei Räumen unterschiedlichen Luftdrucks eine Trennwand vorzusehen. Zudem sind in einem Staubsauger auch elektrische und/oder Luftführungsleitungen vorgesehen (siehe die Druckschrift DE-A-2 016 194).

Der Erfindung liegt die Aufgabe zugrunde, bei einem Staubsauger gemäß dem Oberbegriff des Anspruchs 1 Maßnahmen zu treffen, durch welche auf einfache Weise eine oder auch mehrere Leitungen mit geringem Aufwand dicht durch die Trennwand hindurchgeführt werden können.

Die Lösung dieser Aufgabe erfolgt gemäß der Erfindung durch die kennzeichnenden Merkmale des Anspruchs 1.

Bei einem Aufbau eines Staubsaugers gemäß der Erfindung wird durch das funktionelle Zusammenarbeiten eines für die Leitungsdurchführung vorgesehenen Durchbruchs mit einem funktionell angepaßten gummielastisch komprimierbaren Verschlußstück die Möglichkeit eröffnet, unter Zuhilfenahme dieses Verschlußstückes wahlweise eine oder mehrere Leitungen durch die Trennwand nindurchzuführen, wobei in dem Verschlußstück mehrere Durchgänge für mehrere Leitungen vorgesehen sind. Um nicht mit Leitungen bestückte Durchgänge zu schließen, ist hierbei der freie Querschnitt des Durchbruchs kleiner als der mit dem Durchbruch in Eingriff tretende Außenkontur-Querschnitt des Verschlußstücks gewählt, wodurch bei in den Durchbruch eingedrücktem Verschlußstück das selbe soweit komprimiert wird, daß nicht belegte Durchgänge sich selbsttätig schließen. Es entstehen dadurch keine Nebenluftwege zwischen dem durch die Trennwand voneinander abgeteilten Räumen unterschiedlichen Luftdrucks. Sind alle Durchgänge mit Leitungen belegt, nimmt das gummielastische Material des Verschlußstücks die erforderliche Pressung in sich auf. Durch die Pressung des Verschlußstücks im Durchbruch wird zugleich in jedem Falle ein dichter Umschluß der einen oder mehreren hindurchgeführten Leitungen selbsttätig erzielt. Bei den Leitungen kann es sich dabei um elektrische Leitungen oder um Hohlleitungen z.B. für die Luftdruckübertragung aus einem Raum zu einem Drucksensor im anderen Raum handeln. Um das Verschlußstück im Durchbruch sicher zuhalten, ist in seinem Mantel vorzugsweise eine U-förmige Nut eingearbeitet, deren Flanken beidseitig auf den Randzonen des Durchbruchs abgestützt sind. Das Verschlußstück kann so durch Luftdruckunterschiede nicht aus dem Durchbruch herausgedrückt werden. Vorzugsweise ist der Durchbruch U-förmig ausgebildet und zu einer freien Seitenkante der Trennwand hin offen, so daß das Verschlußstück seitlich eingedrückt werden kann, wobei sich durch die dabei auftretende Pressung nicht mit einer Leitung versehene Durchgänge automatisch schließen und der geforderte dichte Umschluß der übrigen Leitungen automatisch eintritt. Soweit das Verschlußstück die offene Kante der Trennwand nicht plan abschließt, kann auf diese Seitenkante eine den Durchbruch übergreifende und am zugewanden Rand des Verschlußstücks dicht anliegende Dichtleiste aufgesetzt werden, wobei auf diese Dichtleiste der Rand eines Verschlußdeckels aufzusetzen ist. In dem von der Dichtleiste umschlossenen Raum befindet sich beispielsweise ein Motorgebläse, das die geförderte Luft in diesen Raum ausbläst. Die Ausblasluft wird dann aus diesem Raum an geeigneter Stelle über Schalldämmeinrichtungen ins Freie geleitet.

Die Erfindung ist nachfolgend anhand der Zeichnungen eines Ausführungsbeispiels näher erläutert.

Es zeigt:
Fig. 1 einen teilweise dargestellten, offenen Staubsauger mit einer Durchführung in einer Trennwand in Draufsicht,
Fig. 2 eine Seitenansicht auf diese Trennwand mit der Durchführung für Leitungen,
Fig. 3 einen Teillängsschnitt durch ein Verschlußstück für die Leitungsdurchführung,
Fig. 4 das Verschlußstück im Querschnitt und
Fig. 5 eine Seitenansicht der Trennwand mit darin vorgesehenem Durchbruch.

Im nur teilweise dargestellten Gehäuse 1 eines Staubsaugers befindet sich ein Raum 2 für die Aufnahme eines Motorgebläses 3, dessen Ausblasluft in den Raum 2 einströmt und darin einen Überdruck erzeugt. Aus diesem Überdruck-Raum 2 strömt die geförderte Luft vorzugsweise über nicht dargestellte geräuschdämmende Strömungsleitglieder in die freie Atmosphäre aus. Der Überdruckraum ist mit einem abnehmbaren Deckel 4 verschließbar, wobei der Öffnungsrand des Überdruck-Raumes 2 mit einer umlaufenden Deckeldichtung 5 belegt ist. Der Überdruckraum 2 ist mittels einer Trennwand 6 von einem weiteren, innerhalb des Gehäuses 1 vorgesehenen Raum 7 abgeteilt, wobei in diesem Raum beispielsweise der normale Atmosphärendruck herrscht. Für die Durchführung von elektrischen Leitungen 8 und/oder wenigstens einer schlauchförmigen Hohlleitung 9 durch die Trennwand 6 ist in der Trennwand 6 ein Durchbruch 10 vorgesehen, in welchen ein gummielastisches, komprimierbares Verschlußstück 11 eingedrückt ist. Die elektrischen Leitungen 8 führen dabei von einer elektrischen Steuerplatine 12 bzw. einem darauf festgesetzten und von einem Drucksensor 13 gesteuerten Druckschalter 14 aus dem Normaldruck-Raum 7 zum Motorgebläse 3 und anderen Steuerelementen im Überdruckraum 2.

Das Verschlußstück besteht aus gummielastischen Material und weist mehrere Durchgänge 15 auf, die sich jeweils von den Stirnseiten 16 aus zur Mitte hin konisch bis auf einen Querschnitt verjüngen, der etwa dem Durchmesser der hindurchzuführenden Leitung 8,9 entspricht. Die sich beidseitig nach außen trichterförmig erweiternden Abschnitte der Durchgänge 15 dienen dabei zur erleichterten Einführung der Leitungen 8,9. In einer mittleren Ebene zwischen den Stirnseiten 16 befindet sich in der Mantelfläche des Verschlußstücks 10 eine U-förmige Nut, deren Flanken 17 mit den zugehörigen Randzonen des Durchbruchs 11 und deren Grund 18 mit den Schnittflächen 19 des Durchbruchs 11 in Anlage treten, wenn das Verschlußstück 10 in den Durchbruch 11 eingepreßt wird. Die vom Grund 18 der Nut 17,18 bestimmte und in Fig. 4 kreuzweise schraffiert dargestellte Querschnittsfläche 19 des Verschlußstücks 10 ist im Ausgangszustand vor dem Eindrücken in den Durchbruch 11 größer als die Querschnittsfläche des damit in Eingriff tretenden Durchbruchs 11. Insbesondere die Breite des Verschlußstücks 10 überschreitet den lichten Abstand zwischen den paralleln Abschnitten der Schnittkante 9 des Durchbruchs 11, wobei die Querschnittskontur des Durchbruchs 11 und des Verschlußstücks 10 aufeinander abgestimmt ist. Der Durchbruch 10 ist im übrigen zu der die Deckeldichtung 5 tragenden Seitenkante 20 der Trennwand 6 hin offen. Die Deckeldichtung 5 ist dabei so bemessen, daß sie den Durchbruch 10 übergreift und dicht auf dem zugewandten Rand 21 des Verschlußstücks 11 aufliegt. Für den Fall, daß eine der Leitungen 8,9 kein freies Ende aufweist bzw. daß an den freien Enden beidseitig Anschlußstücke sitzen, die den Querschnitt des jeweiligen Durchgangs 15 weit überschreiten, ist vom Rand 21 ausgehend ein radialer Schlitz 22 eingeschnitten, der wenigstens einen, vorliegend zwei Durchgänge 15 in Längsrichtung aufschneidet.

Bei der Montage des Staubsaugers werden von der Steuerplatine 12, vom Drucksensor 13,14, vom Motorgebläse 3 oder anderen Steuerelementen ausgehende Leitungen 8,9 mit ihrem freien Ende jeweils in einen der Durchgänge 15 eingeführt und hindurchgezogen oder radial durch den Schlitz 22 eingelegt. Die Durchgänge 15 können dabei die betreffende Leitung mit Spiel umgeben. Anschließend wird das Verschlußstück 11 zum Durchbruch 10 hingeführt und mit seiner Nut 17,18 in den Durchbruch 11 eingeführt. Aufgrund der Querschnittsverhältnisse wird das Material des Verschlußstücks 11 beim weiteren Einpressen zumindest im Bereich der Nut 17,18 elastisch zusammengedrückt, so daß sich ein dichter Umschluß der Durchgänge 15 mit den eingelegten Leitungen 8,9 ergibt. Zumindest der Grund 18 der Nut 17,18 legt sich dicht an die Schnittflächen 19 des Durchbruchs 10 an.

Wenn bei dieser Ausführungsform einer der Durchgänge 15 ohne Leitungsbestückung bleibt, verschließt sich auch dieser Querschnitt durch die entsprechend groß bemessene Querschnittsfläche 19 des Verschlußstücks 11 aufgrund der durch die Pressung im Durchbruch 10 eintretenden Querschnittsverengung. Ein so verschlossener Durchgang ist am Verschlußstück 11 in Fig. 2 mit 15.1 bezeichnet. Eine in dieser Weise ausgebildete Durchführung kann somit für Staubsauger mit unterschiedlicher Bestückung von durch die Trennwand 6 hindurchzuführenden Leitungen angewandt werden. Es ist so eine kostengünstige und montagefreundliche, für verschiedene Ausstattungsvarianten geeignete Leitungsdurchführung geschaffen.

## Patentansprüche

1. Staubsauger mit einer Trennwand (6) zwischen Räumen unterschiedlichen Luftdrucks, und mit wenigstens einer Leitung (8, 9), dadurch gekennzeichnet, daß in der Trennwand (6) ein Durchbruch (10) vorgesehen ist, durch den wenigstens eine Leitung (8, 9) hindurchgeführt ist und daß die Leitung (8, 9) in einem Durchgang (15) eines gummielastischen, komprimierbaren Verschlußstücks (11) liegt, das wenigstens einen weiteren leitungsfreien Durchgang (15) aufweist und das unter mechanischer Vorspannung in den Durchbruch (10) eingedrückt und dabei komprimiert ist, derart, daß dieser leitungsfreie Durchbruch (15) selbsttätig geschlossen ist.

2. Staubsauger nach Anspruch 1, dadurch gekennzeichnet, daß die Querschnittsfläche des Durchbruchs (10) kleiner ist als die damit in Eingriff tretende Querschnittsfläche des Verschlußstücks (11) im Ausgangszustand vor dem Eindrücken in den Durchbruch (10).

3. Staubsauger nach Anspruch 1 oder 2, dadurch gekennzeichnet, daß im Mantel des Verschlußstücks (11) eine Nut vorgesehen ist, deren Grund-und Flankenflächen (17,18) in Anlage mit den zugeordneten Rändern (19) des Durchbruchs (10) stehen.

4. Staubsauger nach Anspruch 1 oder einem der folgenden, dadurch gekennzeichnet, daß der Durchbruch (10) U-förmig ausgebildet und zu einer freien Seitenkante (20) der Trennwand hin offen ist.

5. Staubsauger nach Anspruch 4, dadurch gekennzeichnet, daß auf die Seitenkante (20) eine den Durchbruch (10) übergreifende und am zugewandten Rand (21) des Verschlußstückes (11) dicht anliegende Deckeldichtung (5) aufgesetzt ist.

6. Staubsauger nach Anspruch 1 oder einem der folgenden, dadurch gekennzeichnet, daß im Verschlußstück (11) ein Schlitz (22) vorgesehen ist, der von einem Außenrand (21) radial in mindestens einen Durchgang (15) reicht.

## Claims

1. Vacuum cleaner having a partition (6) between cavities of different air pressure, and having at least one line (8, 9), characterised in that a hole (10) is provided in the partition (6), through which hole at least one line (8, 9) passes, and in that the line (8, 9) lies in a passage (15) in a resiliently compressible sealing member (11), which has at least one further line-free passage (15) and which is pressed into the hole (10) under mechanical pressure and is thereby compressed so that the line-free hole (15) is automatically closed.

2. Vacuum cleaner according to claim 1, characterised in that the cross-sectional area of the hole (10) is smaller than the cross-sectional area of the sealing member (11) thereby engaging therewith in the starting position before pressing into the hole (10).

3. Vacuum cleaner according to claim 1 or 2, characterised in that a groove is provided in the surface of the sealing member (11), whose bottom and side faces (17, 18) are in abutment with the associated edges (19) of the hole (10).

4. Vacuum cleaner according to claim 1 or one of the subsequent claims, characterised in that the hole (10) is U-shaped and is open towards a free side edge (20) of the partition.

5. Vacuum cleaner according to claim 4, characterised in that a cover seal (5) is mounted on the side edge (20) so as to overlap the hole (10) and to abut in a sealing-tight manner the associated edge (21) of the sealing member (11).

6. Vacuum cleaner according to claim 1 or one of the subsequent claims, characterised in that a slot (22), which extends from one outer edge (21) radially into at least one passage (15), is provided in the sealing member (11).

## Revendications

1. Aspirateur comprenant une cloison (6) entre des chambres de pressions d'air différentes et au moins une conduite (8, 9) caractérisé en ce qu'il est prévu, dans la cloison (6), une lumière (10) par laquelle passe au moins une conduite (8, 9) et en ce que la conduite (8, 9) se trouve dans un passage (15) d'une pièce d'obturation (11) compressible en caoutchouc élastique, pièce qui présente au moins un autre passage (15) inoccupé par une conduite et qui est enfoncée, sous précontrainte mécanique, dans la lumière (10) et est comprimée de telle façon que ce passage (15), inoccupé par une conduite, est fermé automatiquement.

2. Aspirateur selon la revendication 1, caractérisé en ce que la surface de section transversale de la lumière (10) est plus petite que la surface de section transversale de la pièce d'obturation (11), entrant en prise avec cette dernière, dans la position de départ de celle-ci avant l'enfoncement dans la lumière (10).

3. Aspirateur selon la revendication 1 ou 2, caractérisé en ce que, dans l'enveloppe de la pièce d'obturation (11), il est prévu une rainure dont les surfaces de fond et de flanc (17, 18) sont appliquées contre les bords associés (19) de la lumière (10).

4. Aspirateur selon la revendication 1 ou l'une des suivantes, caractérisé en ce que la lumière (10) présente une forme en U et est ouverte en direction d'un bord latéral libre (20) de la cloison.

5. Aspirateur selon la revendication 4, caractérisé en ce qu'une garniture d'étanchéité formant couvercle (5) est montée sur le bord latéral (20), s'applique, de manière étanche, contre le bord tourné (21) de la pièce d'obturation (11) et recouvre la lumière (10).

6. Aspirateur selon la revendication 1 ou l'une des suivantes, caractérisé en ce qu'il est prévu, dans la pièce d'obturation (11), une fente (22) qui s'étend, depuis un bord externe (21), radialement dans au moins un passage (15).
